# EUROPÄISCHE PATENTSCHRIFT

(11) **EP 0 551 656 B1**
(45) Veröffentlichungstag und Bekanntmachung des Hinweises auf die Patenterteilung: **21.06.1995**
(21) Anmeldenummer: 92122118.0
(22) Anmeldetag: 30.12.1992
(51) Int. Cl.: B21D 3/02, B21D 3/04, B22D 11/12

(54) **Rollenrichtmaschine**
Roller straightening machine
Machine à dresser à rouleaux

(30) Priorität: 17.01.1992 DE 4201072
(43) Veröffentlichungstag der Anmeldung: 21.07.1993
(73) Patentinhaber: SMS SCHLOEMANN-SIEMAG AKTIENGESELLSCHAFT, 40237 Düsseldorf (DE)
(72) Erfinder: Münker, Erich, W-5910 Kreuztal (DE)
(74) Vertreter: Müller, Gerd, Dipl.-Ing.

(56) Entgegenhaltungen:
- DE-A- 1 552 977
- DE-A- 2 143 146
- DE-A- 2 416 148
- DE-A- 2 850 397
- DE-B- 2 455 252
- DE-C- 3 423 835

## Beschreibung

Die Erfindung bezieht sich auf eine Rollenrichtmaschine, insb. für Träger mit großer Steghöhe, bei der die unteren Richtrollen fliegend auf Tragwellen aufsetzbar sind, die zweifach axial verschiebbar in einem Lagergehäuse lagern, das auf vertikalen, motorisch antreibbaren Hubelementen ruhend, in Vertikalführungen eines horizontal verschiebbaren Tragschlittens auf und ab bewegbar ist, wie z.B. aus der DE-A-2850397 bekannt.

Beim Richtdurchlauf, besonders von Trägern mit großen Steghöhen, deren Querschnitt eine entsprechend hohe Biegesteifigkeit mit sich bringt, erfordert der Richtprozeß häufig je nach dem Verformungsgrad das Aufbringen starker Richtkräfte auf den Träger, deren Rückdruck die Tragwellen der Richtrollen, deren Lagergehäuse und den Ständerrahmen je nach Größe und Verlauf der Formabweichungen des Trägers mit Komponenten unterschiedlicher Größe und Richtung beansprucht.

Der Erfindung liegt die Aufgabe zugrunde, die gattungsgemäße Rollenrichtmaschine so zu verbessern, daß diese die erhöhten Beanspruchungen aufzunehmen vermag, ohne daß es dazu notwendig ist, die Tragwellen der Richtrollen und die Lagergehäuse sowie die, diese aufnehmenden Tragschlitten und den Ständerrahmen wesentlich größer zu bemessen. Diese Aufgabe wird dadurch gelöst, daß das die Tragwelle der Richtrolle aufnehmende Lagergehäuse um eine, senkrecht zur Tragwellenachse verlaufende, Neigungsverstellachse schwenkbar ist. Dadurch wird die Möglichkeit geschaffen, die Tragwelle entsprechend der zu erwartenden Richtung und Größe des Rückdrucks aus der Richtverformung geneigt zu ihrer horizontalen Achslage voreinzustellen.

Ergänzend kann dabei eine axiale Veränderung der Lage der Tragwelle vorgenommen werden. Die Neigungsvoreinstellung der Tragwelle kann, wie die Erfindung weiter vorsieht, dadurch bewirkt werden, daß die Vertikalführungen des Lagergehäuses um die Neigungsverstellachse schwenkbar sind.

Die Vertikalführungen des Lagergehäuses können erfindungsgemäß aus in diesem geführten Drehlagern für fest im Tragschlitten angeordnete, in die Drehlager einsteckbaren, die Neigungsverstellachse bildenden Lagerzapfen, und die Drehlager aus, eine Lagerbohrung für den Lagerzapfen aufweisenden Lagersteinen bestehen. Die Vertikalführungen und die Neigungsführungen für das Lagergehäuse können auch von, seitlich an diesem angeordneten, quer zur horizontalen Lagerachsebene verlaufenden, parallelen Führungsleisten bestehen, die an leicht konvex verlaufenden, ihnen gegenüberliegenden Auflageflächen von, am Tragschlitten angeordneten Leitleisten anliegen.

Die Hubelemente können abhängig und/oder unabhängig voneinander antreibbar sein. Bei einer Rollenrichtmaschine, bei der die Hubelemente aus, über eine gemeinsame Antriebswelle angetriebenen Hubspindeln bestehen, von denen eine erste, in einem Bereich unterhalb der Richtrollen und eine zweite in einem Bereich unterhalb des der Richtrolle abgewandten Lagers der Tragwelle angeordnet sind, kann erfindungsgemäß die erste Hubspindel über eine Magnet-Wellentrennkupplung in dem gemeinsamen Antrieb abschaltbar sein, mit der Folge, daß die Neigungsvoreinstellung mit Hilfe der zweiten Hubspindel vorgenommen werden kann, ggfs. unter Korrektur der dabei entstehenden Axialverschiebung der Tragwelle mit Hilfe einer Einrichtung zur Axialverschiebung dieser Welle.

Die Stellbewegungen der Hubelemente und der Elemente zur Axialverschiebung der Tragwellen, deren Werte nicht nur Richtung und Größe der Komponenten des aus der Richtverformung zu erwartenden Rückdrucks berücksichtigen müssen, sondern auch die Biegeverformung der Tragwelle selbst, und die Dehnverformungen des Lagergehäuses, des dieses tragenden Tragschlittens und des gesamten Maschinenständers werden erfindungsgemäß gemeinsam über eine, mit einem Stellwertvorgaberechner verbundene Steuereinrichtung bewirkt.

Die Erfindung wird anhand des in der Zeichnung dargestellten Ausführungsbeispiels näher erläutert. In der Zeichnung zeigen
- Fig. 1: eine Teilansicht der Rollenrichtmaschine im Axialschnitt,
- Fig. 2: die Draufsicht auf Fig. 1, ebenfalls im Axialschnitt, und
- Figur 3, 4, 5: ein anderes Ausführungsbeispiel entsprechend der Darstellung nach den Figuren 1 und 2.

Wie aus Fig. 1 zu ersehen, lagert die Tragwelle 1 im Lagergehäuse 2 in Lagern 3 und 4. Außerhalb beider Lager 3 und 4 ist auf den Zapfen 1a die Richtrolle aufgeschoben, die aus den beiden Richtscheiben 5 und der Montagebuchse 6 mit Distanzbuchse und Spannmutter besteht. Zusammengehalten werden diese Elemente durch eine, nicht dargestellte, von außen auf den Zapfen 1a aufgesetzte Hydraulikmutter mit Bajonettverschluß. Die Richtscheiben der von oben auf den zu richtenden Träger T einwirkenden Richtscheiben der im übrigen nicht dargestellten oberen, nicht vertikal verstellbaren Richtrollen sind mit 8 angedeutet; diese sind ebenfalls fliegend, direkt in horizontal verschiebbaren Lagergehäusen ohne Hubelemente gelagert. An dem, dem Zapfen 1a abgewandten Ende der Tragwelle 1 greift an diese eine aus einer Gewindebüchse 9 mit den Axiallagern und einem mit der Gewindebuchse verbundenen Stirnradantrieb 10 bestehende Axialverstelleinrichtung an. Das Lagergehäuse 2 wird von Hubspindeln 11 und 12 getragen, die in dem Tragschlitten 13 angeordnet sind, der das Lagergehäuse 2 seitlich mit Tragwänden 13a einfaßt (vgl. auch Fig. 2). Die beiden Tragspindeln 11 und 12 werden gemeinsam von einer, in unterbrochenen Linien angedeuteten Antriebswelle 14 angetrieben. Diese Antriebswelle 14 kann durch die ebenfalls in unterbrochenen Linien dargestellte Elektromagnet-Zahn-Kupplung 15 vom nicht dargestellten Antrieb abgeschaltet werden. Der Tragschlitten 13 ist auf nicht dargestellte Weise horizontal in dem Maschinenständer 16 verschiebbar.

Aus Fig. 2 ist in Verbindung mit Fig. 1 zu ersehen, daß das Lagergehäuse 2 beidseitig Vertikalführungen 17 für einen Lagerstein 18 aufweist. In die Lagerbohrung 18a greift ein Lagerzapfen 19 ein, der fest in den, das Lagergehäuse 2 seitlich einfassenden Wänden 13a des Tragschlittens 13 sitzt.

Bei der Ausbildung nach den Figuren 3, 4 und 5 sind am Lagergehäuse, an seitlich auskragenden Halteansätzen 22 quer zu der horizontalen Achsebene der Tragwelle 1 und parallel verlaufende Paare von Führungsleisten 20 angeordnet. Diese Führungsleisten 20 liegen an den ihnen zugeordneten, leicht konvex verlaufenden Auflageflächen von entsprechenden Leitleisten 21 an, die seitlich am Tragschlitten 13 angeordnet sind.

Wie bereits anfangs erläutert, läßt sich die Tragwelle 1 durch gleichzeitigen Antrieb der Hubspindeln 11 und 12 in die in Fig. 1 wiedergegebene vorläufige Anstellposition einfahren und dann nach Ab- und ggfs. Wiedereinschalten der Elektromagnet-Zahn-Kupplung 15 und Betätigung nur der Hubspindel 11 bzw. erneuter Betätigung beider Hubspindeln 11 und 12 gemeinsam sowie axialen Verschiebekorrekturen mit Hilfe der Verschiebeeinrichtung 9, 10 in eine zur Horizontalen geneigte endgültige Anstellposition einbringen. Alle hierzu notwendigen Stellwegbefehle werden dabei aufgrund von Erfahrungswerten von Steuereinrichtungen abgegeben, die mit einem Stellwertvorgaberechner verbunden sind.

## Patentansprüche

1. Rollenrichtmaschine, insb. für Träger mit großer Steghöhe, bei der die unteren Richtrollen (5, 6) fliegend auf Tragwellen (1) aufsetzbar sind, die zweifach axial verschiebbar in einem Lagergehäuse (2) lagern, das auf vertikalen, motorisch antreibbaren Hubelementen (11, 12) ruht, in Vertikalführungen eines horizontal verschiebbaren Tragschlittens (13) auf und ab bewegbar ist,
**dadurch gekennzeichnet,**
daß das die Tragwelle (1) der Richtrolle (5, 6) aufnehmende Lagergehäuse (2) um eine, senkrecht zur Tragwellenachse verlaufende Neigungsverstellachse schwenkbar ist.

2. Rollenrichtmaschine nach Anspruch 1,
**dadurch gekennzeichnet,**
daß die Vertikalführungen des Lagergehäuses (2) um die Neigungsverstellachse schwenkbar sind.

3. Rollenrichtmaschine nach Anspruch 2,
**dadurch gekennzeichnet,**
daß die Vertikalführungen (17) des Lagergehäuses (2) aus, in diesem geführten Drehlagern (18) für, fest im Tragschlitten (13) angeordnete, in die Drehlager (18) einsteckbaren, die Neigungsverstellachse bildenden Lagerzapfen (19) bestehen.

4. Rollenrichtmaschine nach Anspruch 3,
**dadurch gekennzeichnet,**
daß das Drehlager (18) aus einem, eine Lagerbohrung (18a) für den Lagerzapfen (19) aufweisenden Lager-Stein besteht.

5. Rollenrichtmaschine nach den Ansprüche 1 und/oder 2,
**dadurch gekennzeichnet,**
daß die Vertikalführungen und die Neigungsführungen für das Lagergehäuse (2) aus, seitlich an diesem angeordneten quer zur horizontalen Lagerachsebene verlaufenden parallelen Führungsleisten (20) besteht, die an leicht konvex verlaufenden, ihnen jeweils gegenüberliegenden Auflageflächen, von am Tragschlitten (13) angeordneten Leitleisten (21) anliegen.

6. Rollenrichtmaschine nach einem oder mehreren der Ansprüche 1 bis 5,
**dadurch gekennzeichnet,**
daß die Hubelemente (11; 12) abhängig und/oder unabhängig voneinander antreibbar sind.

7. Rollenrichtmaschine nach Anspruch 6,
bei der die Hubelemente (11, 12) aus über eine gemeinsame Antriebswelle angetriebenen Hubspindeln (11, 12) bestehen, von denen eine erste (12) in einem Bereich unterhalb der Richtrolle (5, 6) und eine zweite
(11) in einem Bereich unterhalb des der Richtrolle (5, 6) abgewandten Lagers (3) der Tragwelle (1) angeordnet sind,
**dadurch gekennzeichnet,**
daß die erste Hubspindel (12) über eine Elektromagnet-Zahn-Kupplung (15) von der gemeinsamen Antriebswelle (14) abschaltbar ist.

8. Rollenrichtmaschine nach einem oder mehreren der Ansprüche 1 bis 7,
**dadurch gekennzeichnet,**
daß die Stellbewegungen der Hubelemente und der Elemente zur Axialverschiebung der Tragwelle (1) gemeinsam über eine, mit einem Stellwertvorgaberechner verbundenen Steuereinrichtung bewirkt werden.

## Claims

1. Roller straightening machine, especially for girders with large web height, in which the lower straighting rolls (5, 6) are placeable overhung on carrier shafts (1), which are borne in a bearing housing (2) to be doubly axially displaceable, which housing rests on vertical motor-drivable stroke elements (11, 12) and is movable up and down in vertical guides of a horizontally displaceable support carriage (13), characterised thereby that the bearing housing (2) receiving the carrier shaft (1) of the straightening roll (5, 6) is pivotable about an inclined adjusting axis extending perpendicularly to the carrier shaft axis.

2. Roller straighting machine according to claim 1, characterised thereby that the vertical guides of the bearing housing (2) are pivotable about the inclined adjusting axis.

3. Roller straightening machine according to claim 2, characterised thereby that the vertical guides (17) of the bearing housing (2) consist of rotary bearings (18), which are guided in the housing, for bearing pins (19) which are fixedly arranged in the support carriage (13), are pluggable into the rotary bearings (18) and form the inclined adjusting axis.

4. Roller straightening machine according to claim 3, characterised thereby that the rotary bearing (18) consists of a bearing block having a bearing bore (18) for the bearing pin (19).

5. Roller straightening machine according to claims 1 and/or 2, characterised thereby that the vertical guides and the inclined guides for the bearing housing (2) consist of parallel guide strips (20) which are arranged laterally at the housing, extend transversely to the horizontal bearing axis plane and bear on slightly convexly extending support surfaces, which are disposed respectively opposite the guide strips, of guiding strips (21) arranged at the support carriage (13).

6. Roller straightening machine according to one or more of claims 1 to 5, characterised thereby that the stroke elements (11; 12) are drivable dependently and/or independently of one another.

7. Roller straightening machine according to claim 6, in which the stroke elements (11, 12) consist of stroke spindles (11, 12), which are driven by way of a common drive shaft and of which a first (12) is arranged in a region below the straightening roll (5, 6) and a second is arranged in a region below the bearing (3), which is remote from the straightening roll (5, 6), of the carrier shaft (1), characterised thereby that the first stroke spindle (12) is disconnectible from the common drive shaft (14) by way of an electromagnetic toothed coupling (15).

8. Roller straightening machine according to one or more of claims 1 to 7, characterised thereby that the setting movements of the stroke elements and of the elements for the axial displacement of the carrier shaft (1) are effected in common by way of a control device connected with a setting value advance computer.

## Revendications

1. Machine à dresser à rouleaux, notamment pour le dressage de poutres à hauteur d'âme élevée, dans laquelle les rouleaux de dressage inférieurs (5,6) sont agençables en porte à faux sur des arbres de support (1) qui sont logés de façon déplaçable axialement dans les deux sens dans un carter (2) qui repose sur des organes élévateurs (11,12) verticaux et entraînés mécaniquement, et qui est déplaçable vers le haut et vers le bas dans des guides verticaux d'un chariot de support (13) déplaçable horizontalement, caractérisée en ce que le carter (2) portant l'arbre (1) du rouleau (5,6) est basculable autour d'un axe de réglage de l'inclinaison qui s'étend perpendiculairement à l'axe de l'arbre de support.

2. Machine à dresser à rouleaux selon la revendication 1 caractérisée en ce que les guides verticaux du carter (2) sont basculables autour de l'axe de réglage de l'inclinaison.

3. Machine à dresser à rouleaux selon la revendication 2 caractérisée en ce que les guides verticaux (17) du carter (2) consistent en des coussinets de pivotement (18) menés dans celui-ci, destinés à des tourillons (19) agencés de façon rigide au chariot (13), engageables dans lesdits coussinets (18) et formant l'axe de réglage de l'inclinaison.

4. Machine à dresser à rouleaux selon la revendication 3, caractérisée en ce que le coussinet de pivotement (18) consiste en un rubis qui comporte un alésage (18a) pour le logement du tourillon (19).

5. Machine à dresser à rouleaux selon la revendication 1 et/ou 2, caractérisée en ce que les guides verticaux et les guides inclinés du carter (2) consistent en des profilés de guidage (20) parallèles agencés latéralement au carter et transversalement par rapport au plan horizontal de l'arbre, qui prennent appui sur les surfaces d'appui légérement convexes qui leur sont chaque fois opposées, de profilés de guidage (21) agencés au chariot de support (13).

6. Machine à dresser à rouleaux selon l'une ou plusieurs des revendications 1 à 5 caractérisée en ce que les organes élévateurs (11;12) sont en aînables l'un en fonction de l'autre et/ou l'un indépendamment de l'autre.

7. Machine à dresser à rouleaux selon la revendication 6, dans laquelle les organes élévateurs (11,12) consistent en des broches élévatrices (11,12) entraînées par un arbre d'entraînement commun, une première broche élévatrice (12) étant agencée dans une zone située en dessous du rouleau dresseur (5,6) et une deuxième broche élévatrice (11) étant agencée dans une zone située en dessous du roulement (3) de l'arbre du support (1), qui est disposé du côté de l'arbre de support (1), opposé au rouleau dresseur (5,6), caractérisée en ce que la première broche élévatrice (12) est découplable de l'arbred'entraînement commun (14) moyennant un accouplement à denture, électro-magnétique.

8. Machine à dresser à rouleaux selon l'une ou plusieurs des revendications 1 à 7 caractérisée en ce que les mouvements de positionnement des organes élévateurs et des organes pour le déplacement axial de l'arbre de support (1) sont effectués communément moyennant un dispositif de commande relié à un calculateur de positions déterminées.
